# EUROPÄISCHE PATENTANMELDUNG

(11) **EP 0 374 592 A2**
(43) Veröffentlichungstag der Anmeldung: **27.06.1990**
(21) Anmeldenummer: 89122529.4
(22) Anmeldetag: 06.12.1989
(51) Int. Cl.: H01R 13/436

(54) **Steckdose für eine mehrpolige Steckverbindung für den elektrischen Anschluss von Kraftfahrzeug-Anhängern, sowie mehradriger Leiterstrang zum Einbauen in eine solche Steckdose**

(30) Priorität: 15.12.1988 DE 3842160
(71) Anmelder: Gebhard, Dietrich, D-76316 Malsch (DE)
(72) Erfinder: Wendel, Wolfgang, D-7500 Karlsruhe (DE)
(74) Vertreter: Witte, Alexander, Dr.-Ing.

(57) **Zusammenfassung**

Eine Steckdose (10) für eine mehrpolige Steckverbindung für den elektrischen Anschluß von Kraftfahrzeuganhängern weist ein Dosengehäuse (12) auf, in dem ein Kontakte (42) tragender Kontaktträger (30) aufgenommen ist. Die Kontakte (42) weisen ein Leiteranschlußteil (44) auf, über das sie mit einem elektrischen Leiter (46) verbunden sind. Sie weisen ferner ein Hülsenteil (42) zur Aufnahme von Kontaktstiften eines Steckers auf. Zur einfacheren Montage durch enge Kabelkanäle von Kraftfahrzeugen wird vorgeschlagen, jeden Kontakt (42) teilweise in einem weichelastischen, biegsamen, scheibenförmigen Element derart aufzunehmen, daß jeder Kontakt (42) samt anhängendem Leiter (46) in Richtung von Leiteranschlußteil (44) zum Hülsenteil (52) gesehen, vom Element (40) abziehbar ist, in entgegengesetzter Richtung jedoch unverschiebbar im Element (40) sitzt. Das Element ist dabei samt den darin teilweise aufgenommenen Kontakten (42) lösbar mit dem Kontaktträger (30) verbunden .

## Beschreibung

Die Erfindung betrifft eine Steckdose für eine mehrpolige, insbesondere für eine 13-polige Steckverbindung für den elektrischen Anschluß von Kraftfahrzeug-Anhängern, mit einem Dosengehäuse, in dem ein Kontakte tragender Kontaktträger aufgenommen ist, wobei die Kontakte ein Leiteranschlußteil, über das sie mit einem elektrischen Leiter verbunden sind und ein Hülsenteil zur Aufnahme von Kontaktstiften eines Steckers aufweisen, wobei der Kontaktträger ein der Polzahl entsprechendes vorgegebenes geometrisches Lochbild aufweist, wobei die Löcher zur zumindest teilweisen Aufnahme der Kontakte vorgesehen sind.

Die Erfindung betrifft ferner einen mehradrigen Leiterstrang zum Einbau in eine Steckdose für eine mehrpolige, insbesondere für eine 13-polige Steckverbindung für den elektrischen Anschluß von Kraftfahrzeugen, wobei jeder Leiter des Leiterstranges mit einem Leiteranschlußteil eines Kontaktes verbunden ist, wobei das Leiteranschlußteil entgegengesetzt zur Anschlußstelle mit dem Leiter in ein Hülsenteil zur Aufnahme von Kontaktstiften eines Steckers übergeht.

Eine 13-polige Steckdose für eine Steckverbindung für den elektrischen Anschluß von Kraftfahrzeug-Anhängern ist beispielsweise aus dem Entwurf zur DIN-Norm 72 570 vom März 1987 bekannt. Ferner sind mehradrige Kabelstränge zum Einbau in solche Steckdosen bekannt.

Eine solche Dose besteht aus einem im wesentlichen hohlen Dosengehäuse, das mit einem Deckel versehen ist. Der Deckel kann gegen die Kraft einer Feder geöffnet werden und er schließt sich aufgrund der Kraft dieser Feder selbsttätig. Im Dosengehäuse ist ein Kontaktträger aufgenommen, der, beispielsweise bei der Ausführung als 13-polige Steckdose, 13 Kontakte trägt. Der Kontaktträger ist dabei vom bodenseitigen Ende her in das Dosengehäuse einschiebbar und entgegen dieser Richtung wieder aus dem Dosengehäuse herausziehbar. Der Kontaktträger selbst ist zweiteilig ausgestaltet und zwar derart, daß zwischen den beiden Teilen die Kontakte unverlierbar aufgenommen werden können. Eine solche Dose wird beispielsweise an der Außenseite einer Karosserie eines Kraftfahrzeuges im Bereich der hinteren Stoßstange montiert. In die Steckdose kann ein Stecker eines Kraftfahrzeug-Anhängers eingesteckt werden, damit dieser vom Kraftfahrzeug mit Strom versorgt wird. Die Steckdose ist über einen mehradrigen, beispielsweise einem 13-adrigen Kabelstrang mit dem Armaturenbrett des Kraftfahrzeuges bzw. der Stromquelle verbunden.

Durch immer strenger werdende Vorschriften bezüglich der unabhängigen Stromversorgung von einzelnen Stromverbrauchern in Anhängern, wie beispielsweise unabhängige Stromversorgung von Bremsleuchten, Rückleuchten oder Nebelschlußleuchten, und durch das Vorsehen von immer mehr unabhängig voneinander betreibbaren Stromverbraucherstellen, wie Heizung, Beleuchtung, Kühlung, ist es notwendig geworden, nach und nach immer mehrpoligere Steckdosen bzw. dementsprechend mehradrigere Leiterstränge in einem Kraftfahrzeug vorzusehen. So sind zur Zeit bereits 13-polige Steckdosen im Einsatz, eine 15-polige ist bereits in Erprobung, wobei zukünftige Entwicklungen in Richtung 17- oder 19-polige Ausführungen abzusehen sind.

Von einer solchen vielpoligen Steckdose erstreckt sich ein relativ dicker Leiterstrang weg, der in Kabelkanälen in der Karosserie zum Armaturenbrett bzw. zur Stromquelle geführt werden muß.

Diese Tendenz in Richtung immer dicker werdenden Kabelsträngen läuft genau entgegen der allgemeinen Tendenz bei Kraftfahrzeugen, nämlich diese bei möglichst geringen Außenmaßen mit möglichst großen Innenmaßen zu versehen. Großvolumige Kabeltunnel an der Unter- oder Innenseite der Karosserie würden entweder die Bodenfreiheit oder den Freiraum im Innenraum des Kraftfahrzeugs einschränken.

Ein weiteres Problem besteht darin, daß durch die Vielzahl der Kabeladern beim Anschließen an die Steckdose eine hohe Fehlanschlußmöglichkeit besteht. So ist es beispielsweise rein rechnerisch möglich, einen 13-adrigen Leiterstrang in ca. 6,3 Milliarden verschiedenen Möglichkeiten an eine 13-polige Steckdose anzuschließen. Für einen möglichst fehlerfreien Anschluß der einzelnen Adern an die Steckdose sind daher aufwendige Markierungsmaßnahmen notwendig, die ferner eine besonders geschulte Person für die Montage verlangen. Eine Montage der elektrischen Versorgung bei einer Fließbandproduktion findet in einer relativ späten Phase des Zusammenbaus eines Automobiles statt, so daß durch einen Montageschritt, der mit einer sehr hohen Fehlerquote behaftet ist und außerdem einen relativ langen Zeitaufwand wegen besonderer Aufmerksamkeit während der Montage bedarf, ein potentieller Engpaß im Fließbandsystem entsteht, der durch besondere Maßnahmen, wie Verzweigung oder Staumöglichkeit, umgangen werden muß.

Es wurde in der Vergangenheit daher versucht, den Kontaktträger abseits des Fließbandes bereits mit den entsprechenden Kontakten sowie den daran haftenden Kabeladern zu bestücken. In diesem Fall muß dann der Leiterstrang mit dem daran montierten Kontaktträger vom Armaturenbrett durch entsprechende Kabelkanäle nahezu durch das gesamte Fahrzeug hindurchgeschoben werden, bis er an der Rückseite des Fahrzeugs austritt. Die Kontaktträger solcher bekannter Steckdosen sind als kompakte, steife Bauteile ausgebildet, da sie erhebliche Drücke beim Einschieben der Kontaktstifte des Steckers aufnehmen können müssen. Die im Kontaktträger aufgenommenen Kontakte müssen unter einer gewissen Spannung die eingeschobenen Kontaktstifte des Steckers halten. Durch gewisse Fertigungstoleranzen oder rauhe Handhabung ist es möglich, daß beispielsweise beim Einstecken eines 13-poligen Steckers in eine Steckdose beträchtliche Kräfte vom Kontaktträger aufgenommen werden müssen, die eine entsprechend kompakte und steife Ausbildung desselben notwendig machen. Bekannte Steckdosen sind im wesentlichen als Hohlkörper ausgebildet, in die ein mit den Leitern und Kontakten bestückter Kontaktträger von der Bodenseite her eingeschoben werden kann. Damit der Kontaktträger exakt positioniert in der als Hohlkörper ausgebildeten Steckdose sitzt, weist er an seiner Außenkontur Montagemerkmale wie abstehende spinnenartige Beine oder vorspringende Nasen auf, die in entsprechende Innennuten in der Steckdose eingreifen, so daß solche Kontaktträger Außenkonturmaße aufweisen, die beträchtlich über die Außenkontur des Leiterstranges hinausgehen, und daher durch Kabelkanäle in Kraftfahrzeugen nicht mehr oder nur sehr schwierig hindurchreichen. Sind in dem Kabelkanal gar Krümmungen oder Biegungen vorgesehen, so besteht die Gefahr, daß sich die steifen und sperrigen Kontaktträger verkanten und nur noch unter Gewalt, ggf. unter Zerstörung aus dem Kabelkanal herausgenommen werden können.

Es wäre zwar grundsätzlich möglich, entsprechend groß dimensionierte Kabelkanäle in Kraftfahrzeugkarosserien vorzusehen, dies würde jedoch, wie eingangs erwähnt, zu einer voluminösen Bauweise der Karosserie führen. Bedenkt man, daß ein solcher Kabelstrang nur ein einziges Mal bei der Montage durch das Fahrzeug hindurchgezogen werden muß, so wäre das Vorsehen eines großvolumigen Leiterkanals ggf. durch Umrüsten bereits gängiger und noch jahrelang zu fertigender Modelle bzw. die dafür erforderlichen Werkzeugänderungen nur für diesen einzigen Vorgang unwirtschaftlich.

Der mehrpolige Leiterstrang als solcher, füllt den Leitungskanal nicht vollständig aus, so daß es jederzeit möglich ist, noch andere Leiter zur Versorgung von Stromverbrauchern im rückwärtigen Bereich des Kraftfahrzeugs in den Leitungskanal einzuziehen. Als Beispiele dafür dienen die Beleuchtung des rückwärtigen Nummernschilds, Bremsleuchten, Nebelschlußleuchten oder dgl.. Sieht man einen Leiterkanal vor, der gerade den Durchmesser des Kontaktträgers aufweist, und wird der Kontaktträger vor Verlegen aller anderer Leitungen durch diesen Kanal geschoben, so ist es zu einem späteren Zeitpunkt nicht mehr möglich, einen solchen Leiterstrang auszuwechseln, ohne daß zuvor die anderen Leiter entfernt werden. Das hieße, ein Austausch des Leiterstranges der zur rückwärtigen Dose führt, wäre zwangsweise mit einem Ausbau sämtlicher, in den rückwärtigen Bereich des Kraftfahrzeugs führenden Leiter verbunden.

Aufgabe der vorliegenden Erfindung ist daher, hier Abhilfe zu schaffen und eine Steckdose bzw. einen mehradrigen Leiterstrang zum Einbau in eine solche Steckdose derart zu verbessern, daß eine einfache Montage und ggf. auch Demontage bei möglichst geringem Raumbedarf in der Fahrzeugkarosserie möglich ist.

Erfindungsgemäß wird die Aufgabe bei einer Steckdose dadurch gelöst, daß jeder Kontakt teilweise in einer Öffnung eines elastisch biegsamen, gummiartigen Elements aufgenommen ist.

Durch Vorsehen eines elastisch biegsamen, gummiartigen Elements kann dieses Bauteil verbogen oder zusammengedrückt werden, so daß es durch enge Kanäle oder Engpässe durchgeschoben werden kann, die einen geringeren Durchmesser aufweisen als das elastische Element im nicht zusammengedrückten oder ungebogenem Zustand. Die Kontakte sind derart in dem Element aufgenommen, daß dieses nicht über die Hülsenteile hinwegreichen kann, die Kontakte sind in dieser Richtung somit unverlierbar gehalten. Gleichzeitig sind die Kontakte relativ zueinander durch Aufnahme in dem Element fixiert, d.h. werden sie vorher exakt positioniert montiert, ist kein Versetzen der Kontakte im Element relativ zueinander mehr möglich. Anders ausgedrückt bedeutet dies, daß, falls beispielsweise das gummiartige Element in der Hand gehalten wird, die Kontakte, falls an den Leitern gezogen wird, nicht vom biegsamen Element abgezogen werden können. In entgegengesetzter Richtung können die Kontakte aus dem Element herausgeschoben werden, wobei sie den Leiter durch die entsprechende Öffnung im Element mitziehen. Da die Leiter für Verlegen in einem Kraftfahrzeug mehrere Meter lang sind, besteht bei achtsamer Handhabung keine Gefahr, daß ein Kontakt samt seinem daran befestigten Leiter vollständig herausgezogen wird. Es sind dabei selbstverständlich entsprechende Vorkehrungsmaßnahmen vorgesehen, die einfach darin bestehen können, daß der entsprechende Leiter am entgegengesetzten Ende ebenfalls mit einem Kontakt versehen ist, der zum Anschluß am Armaturenbrett vorgesehen ist, wobei dieser Kontakt einen solchen Durchmesser aufweist, daß das Kabel mit diesem Kontakt nicht durch das biegsame Element hindurchgezogen werden kann. Das erfindungsgemäße biegsame Element kann beispielsweise einfach dadurch bestückt werden, daß ein Leiter durch die Öffnung durchgeschoben wird und das durchgeschobene Stück mit dem Kontakt verschraubt, verlötet, vercrimpt oder dgl. wird. Es ist auch möglich, ein bereits an einem Ende mit einem Kontakt versehenen Leiter durch eine entsprechende Öffnung im Element hindurchzuziehen und anschließend am anderen Ende mit einem weiteren Kontakt oder Sperrelement zu versehen, das dafür sorgt, daß der Leiter nicht mehr vom Element oder umgekehrt abgezogen werden kann. Eine solche Bestückung ist beispielsweise bereits beim Hersteller der Leiter abseits vom Automobilwerk möglich, so daß ein bereits zutreffend montierter Leiterstrang zugeliefert werden kann, der auch bereits vorher auf seine Richtigkeit hin überprüft worden ist. Beim Verlegen des Leiterstranges kann, wie zuvor erwähnt, das Gummiteil unter Verbiegen, Verquetschen oder dgl. durch den Kabelkanal geschoben werden. Die Kontakthülsen, die zur Aufnahme der Kontaktstifte des Steckers dienen, bilden den durchmessergrößten Teil eines einzelnen Zusammenbaus aus Leiter und Kontakt.

In einer vorteilhaften Ausgestaltung der Erfindung ist jeder Kontakt samt anhängendem Leiter in Richtung vom Leiteranschlußteil zum Hülsenteil gesehen, vom Element abziehbar, Sitzt in entgegengesetzter Richtung jedoch unverschiebbar im Element, und das Element ist samt den darin teilweise aufgenommenen Kontakten lösbar mit einem Kontaktträger verbunden.

Dadurch, daß vorgesehen ist, daß diese Hülsenteile mit daran anhängendem Kabel vom biegsamen Element abgezogen werden können, ist es in vorteilhafter Weise möglich, einige oder auch alle Hülsenteile vom biegsamen Element etwas abzuziehen, so daß diese ggf. in axialer Länge versetzt, eng aneinander geschmiegt durch den Kanal in der Karosserie gezogen werden können. Das biegsame Element kann dann gequetscht oder ggf. in Querschnitts richtung des Kabelkanals geneigt, durch diesen hindurchgeführt werden. Nachdem das biegsame Element und die entsprechenden Kontakte durch die rückwärtige Öffnung des Kabelkanals und aus der Karosserie herausgetreten sind, brauchen die Hülsenteile lediglich anhand der Kabel zum biegsamen Element zurückgezogen werden und stehen dann exakt positioniert von diesem ab. Durch Vorsehen einer lösbaren Verbindung zwischen Kontaktträger und biegsamen Element, kann dieses anschließend mit einem Kontaktträger zusammengesetzt werden, und anschließend der gesamte Zusammenbau aus Kontaktträger, biegsamen Element und Kontakten in die Steckdose eingeschoben werden. Durch Vorsehen von Montagemerkmalen an dem biegsamen Element bzw. dem Kontaktträger und entsprechend an der Innenseite der Steckdose ist dieser zuletzt beschriebene Vorgang einfach und ohne größere Aufmerksamkeit durchführbar, so daß dieser auch von ungeschultem Personal sehr rasch durchgeführt werden kann.

Zu Inspektions- oder Reparaturzwecken kann der Zusammenbau aus biegsamen Element und Kontaktträger von der Steckdose abgezogen werden, der Kontaktträger vom biegsamen Element abgenommen werden, so daß die Kontakte frei zugänglich sind. Zum Überprüfen der kritischen Stelle, nämlich die Verbindung zwischen Leiter und Leiteranschlußteil des Kontaktes, die besonders korrosionsanfällig ist, braucht der entsprechende Kontakt mit dem daranhängenden Leiter lediglich etwas von dem biegsamen Element abgezogen werden, so daß einfach eine visuelle Kontrolle durchgeführt werden kann.

In einer weiteren Ausgestaltung der Erfindung sind die Kontakte mit ihrem Leiteranschlußteil formschlüssig in den Öffnungen des biegsamen Elements aufgenommen.

Diese Maßnahme hat den Vorteil, daß die Kontakte über den Formschluß fest und sicher im Element aufgenommen sind, so daß die Kontakte vor der Montage beim Transport oder beim Lagern nicht aneinander stoßen, bzw. die empfindlichen Hülsenteile einander nicht berühren. Durch den exakten Sitz ist auch der Zusammensetzvorgang von biegsamen Element und Kontaktaufnahmenteil erleichtert, d.h. durch Ziehen an den Leitern können die Kontakte straff sitzend in das biegsame Element eingezogen werden.

In einer weiteren vorteilhaften Ausgestaltung der Erfindung weisen die Kontakte im Bereich des Hülsenteils einen größeren Durchmesser als im Bereich des Leiteranschlußteiles auf.

Diese Maßnahme hat den Vorteil, daß durch eine besonders konstruktiv einfache Maßnahme sichergestellt ist, daß, nachdem ein Leiter durch die entsprechende Öffnung des biegsamen Elements hindurchgeschoben wurde, und sein hindurchgeschobenes äußeren Ende mit einer Hülse verbunden ist, dieser Kontakt in entgegengesetzter Richtung nicht mehr vom Element abgezogen werden kann.

In einer weiteren besonders vorteilhaften Ausgestaltung der Erfindung, ist das biegsame Element als aus mehreren Segmenten lösbar zusammengesetztes Element, vorzugsweise aus zwei halbkreisförmigen Scheibensegmenten aufgebaut.

Diese Maßnahme hat den Vorteil, daß der vormontierte Leiterstrang zur Montage in einzelne dünnere Teilstränge aufgeteilt werden kann. So weist beispielsweise eine 13-polige Steckdose nach dem zuvor erwähnten Entwurf zur DIN-Norm 72 570 ein exakt vorgeschriebenes Lochbild mit etwa kreisförmiger Außenkontur auf. Durch Aufteilen eines scheibenförmigen, biegsamen Elements in zwei halbkreisförmige Scheibensegmente, wobei eines sieben und das andere sechs Kontakte trägt, kann der Leiterstrang beim Verlegen in zwei etwa halb so dünn wie der Gesamtstrang ausgebildete Teilstränge aufgeteilt werden, die nacheinander durch einen relativ dünnen Leitungskanal durchgezogen werden können. Nachdem beide Teilstränge durchgezogen wurden, werden die beiden Scheibensegmente zu einem kreisförmigen Segment wieder zusammengesetzt, wobei dieser Vorgang ebenfalls eindeutig bestimmt und ohne Fehlerquelle durchführbar ist. Von einem solchen Scheibensegment schauen ja auf einer Seite die Hülsenteile der Kontakte auf der anderen Seite jedoch lediglich die Kabel vor, so daß ein falsches Zusammensetzen nach menschlichem Ermessen ausgeschlossen ist.

In einer weiteren besonders bevorzugten Ausgestaltung der Erfindung ist der Kontaktträger als steifes Bauteil ausgebildet und derart mit dem elastischen Element verbunden, daß die Kontakte axial unverrückbar zum Kontaktträger sind.

Diese Maßnahme hat den Vorteil, daß nach Zusammensetzen von biegsamem Element und Kontaktträger die Kontakte einer Einschubbewegung der Kontaktstifte des Steckers in die Hülsenteile der Kontakte hinein nicht axial ausweichen können.

Ein solches Ausweichen in axialer Richtung wäre insbesondere bei einer besonders weichelastischen Ausbildung des biegsamen Elementes möglich und müßte bei der Konstruktion mit berücksichtigt werden, was sich in einer gewissen längeren Bauweise der Kontakte bzw. der entsprechenden Kontaktstifte auswirken würde. Durch Vorsehen der axialen Unverrückbarkeit, können bereits gebräuchliche auf dem Markt erhältliche Stecker mit den neuen, entsprechend der vorliegenden Erfindung montierten Kontakten verwendet werden.

In einer besonders vorteilhaften Ausgestaltung der Erfindung zum Erzielen des zuvor erwähnten Zweckes des axial unverrückbaren Sitzes ist der Kontaktträger in einem Anlagebereich des biegsamen Elements als lochscheibenartige Platte ausgebildet, durch deren Öffnung die Hülsenteile passend schiebbar sind, wobei die Kontakte zwischen dem im Element aufgenommenen Abschnitt und einem von diesem abstehenden Hülsenteil einen durchmessergeringeren Hals aufweisen, dessen axiale Länge zumindest der Materialstärke der Platte entspricht, wobei das Lochbild von Platte und etwa scheibenförmigen biegsamen Element bei einandergefügtem Kontaktträger und Element etwa um den Differenzbetrag der Radien von Hülsenteil und Hals seitlich versetzt sind.

Diese Maßnahme hat den Vorteil, daß durch Eingriff des plattenförmigen Teils in den durch den durchmessergeringeren Hals ausgesparten Raum, im Kontaktträger ein Eingriff zwischen Kontakt und Kontaktträger derart vorhanden ist, daß, falls eine Kraft auf das Hülsenteil durch Einschieben eines Kontaktstiftes eines Steckers ausgeübt wird, diese Kraft auf den steifen Kontaktträger bzw. auf dessen Plattenteil übertragen wird. Damit ist dann kein axiales Ausweichen der Hülsenteile beim Einstecken eines Steckers mehr möglich. Zum Lösen der Kontakte aus ihrem Eingriff mit dem plattenförmigen Teil des Kontaktträgers müssen diese lediglich seitlich um den Betrag verschoben werden, um den die Platte bzw. der entsprechende Abschnitt in den durchmessergeringeren Hals hineinragt. Dieser Eingriff liegt im Bereich von einem halben bis 1 mm, so daß ein geringfügiges Zurseiteschieben, die durch die Elastizität des elastischen Elements möglich ist, die durchmessergrößeren Hülsenteile wieder in koaxiale Ausrichtung mit den Löchern bzw. Öffnungen in der Platte gebracht werden können, so daß diese dann wieder vom Kontaktträger weg bewegt werden können.

In einer weiteren vorteilhaften Ausgestaltung der Erfindung entspricht die axiale Länge des Halses einem zylindrischen Abschnitt einer Bohrung in der Platte, und der Hals geht auf der Seite des Leiteranschlußteils in einen durchmessergrößeren Bereich über.

Diese Maßnahme hat den Vorteil, daß im Bereich zwischen Leiteranschlußteil und Hülsenteil am Kontakt quasi eine Ringnut vorgesehen ist, in die ein sichelartiger Bereich des plattenförmigen Teils des Kontaktträgers, der die Öffnung im Kontaktträger umrundet, eintreten kann. Dadurch ist unabhängig von der Drehstellung des Kontaktes bei der Montage ein durchweg sicherer Eingriff gewährleistet. Dadurch, daß die Länge des Halses exakt der Materialdicke bzw. einem zylindrischen Abschnitt einer Bohrung in der Platte entspricht, ist ein spielfreier axial unverrückbarer Sitz erreicht. Dadurch sitzt ein Kontakt allenfalls unter einem möglichen oder aufgrund von Normvorschriften geforderten seitlichen Spiel axial fest im Kontaktträger bzw. in der Steckdose.

In einer weiteren Ausgestaltung der Erfindung wird der durchmessergrößere Abschnitt des Kontaktes auf seiten des Leiteranschlußteils durch einen äußeren Ringflansch gebildet, dessen Außendurchmesser dem Innendurchmesser der Öffnung in der Platte des Kontaktträgers entspricht.

Diese Maßnahme hat den Vorteil, daß bei einer Ausgestaltung eines Kontaktträgers, der nur die Form einer Platte aufweist, d.h. daß bei zusammengefügtem biegsamen Element und Kontaktträger die Hülsenteile sich vom Kontaktträger weg erstrecken, ein einzelner Kontakt von diesem Zusammenbau abgenommen werden kann, ohne daß dieser gelöst werden muß. Durch seitliches Drücken in entsprechender Richtung auf den Ringflanschbereich des auszuwechselnden Kontaktes, kann dieser in eine solche Position gebracht werden, daß er koaxial mit daß Öffnung in der Platte des Kontaktträgers verläuft, so daß dieser dann exakt geführt, d.h. ohne daß er sich auf die ihn umgebenden Kontakte bzw. deren Hülsenteile hinzuneigt, vom Kontaktträger abgezogen werden kann. Dieser Kontakt kann dann überprüft und ggf. erneuert werden, und anschließend durch Ansetzen des äußeren Ringflansches von der Seite, die der, an der das Element am Kontaktträger anliegt, gegenüberliegt, in diesen wieder eingeschoben werden. Dazu muß dann wieder das biegsame Element durch seitliches Verschieben so ausgerichtet werden, daß dessen Öffnung zumindest solange koaxial mit der entsprechenden Öffnung im Kontaktträger bzw. dessen Platte verläuft, bis der äußere Ringflansch durch den Kontaktträger hindurchgeschoben worden ist. Durch Entspannen des biegsamen Elements erfolgt ein seitliches Verschieben des Kontaktes im Bereich des durchmessergeringeren Halses in der Öffnung in der Platte des Kontaktträgers, wodurch dann wieder der silchelförmige Bereich der Platte in die Materialausnehmung des Halses eintritt, so daß dann der Kontakt wieder axial unverrückbar im Kontaktträger sitzt.

In einer weiteren vorteilhaften Ausgestaltung der Erfindung ist der äußere Ringflansch in einer entsprechenden Ausnehmung im elastischen Element eingebettet.

Diese Maßnahme hat den Vorteil, daß ein Kontakt im Bereich seines Leiteranschlußteiles und im Bereich des Ringflansches formschlüssig somit gegen Kippen gesichert im biegsamen Element aufgenommen ist.

In einer weiteren Ausgestaltung der Erfindung liegt das biegsame Element flächig dichtend am Kontaktträger an, so daß keine Feuchtigkeit oder Verschmutzung von der Deckelseite der Steckdose her durch den Kontaktträger hindurchtreten kann.

In einer weiteren vorteilhaften Ausgestaltung der Erfindung sind die einzelnen Löcher des Lochbildes des scheibenförmigen elastischen Elements vom Scheibenmittelpunkt aus gesehen, jeweils radial um einen Differenzbetrag der Radien von Hülsenteil und Hals gegenüber dem Lochbild der Platte des Kontaktträgers versetzt.

Diese Maßnahme hat den Vorteil, daß beispielsweise bei einer 13-poligen Steckdose, bei der 9 Pole etwa kreisförmig angeordnet sind und die 4 restlichen Pole mittig umschließen, diese beim Lösen von elastischem Element und Kontaktträger durch radiales Verschieben etwa um den gleichen Betrag auf den Mittelpunkt zu in diejenige Position gebracht werden können, in der sie vom Kontaktträger abgezogen werden können. Dies kann beispielsweise ganz einfach dadurch geschehen, daß die gesamten Hülsenteile von einer Hand umfänglich umgriffen werden und durch Zusammenpressen alle etwa gleichzeitig in radialer Richtung bewegt werden. Durch gleichzeitiges Ziehen des biegsamen Elementes von der der Hand gegenüberliegenden Seite vom Kontaktträger weg, können diese äußeren neun Kontakte bereits soweit aufgrund der Elastizität des Materials abgezogen werden, daß sie in ihrer koaxialen Ausrichtung verharren. Es können dann anschließend die inneren vier Hülsenteile radial nach innen gedrückt werden, so daß dann alle 13 Hülsenteile koaxial in den Öffnungen der Platte des Kontaktträgers aufgenommen sind, und dann allesamt in einer Abziehbewegung samt dem biegsamen Element vom Kontaktträger abgenommen werden können.

In einer weiteren Ausgestaltung der Erfindung ist das Lochbild des scheibenförmigen Elements und das Lochbild der Platte im Kontaktträger von gleicher geometrischer Anordnung, und das scheibenförmige biegsame Element ist, nach Durchschieben der Hülsenteile durch die Öffnungen in der Platte, seitlich versetzt mit dem Kontaktträger verbunden.

Diese Maßnahme hat den Vorteil, daß durch identisches Lochbild von scheibenförmigem Element und Platte im Kontaktträger die Hülsenteile ohne Kraftaufwendung einfach durch die Öffnungen des Kontaktträgers hindurchgeschoben werden können. Nach dem Durchschieben wird das gesamte biegsame Element relativ zum Kontaktträger um einen gewissen Betrag versetzt, der wiederum der Differenz der Radien von Hülsenteil und Hals entspricht. Es müssen dann entsprechende Vorkehrungsmaßnahmen getroffen sein, daß das Hülsenteil in dieser Stellung verbleibt.

In einer besonders vorteilhaften Ausgestaltung wird diese zuletzt erwähnte Maßnahme dadurch erreicht, daß der Kontaktträger als hohlzylindrischer Körper ausgebildet ist, der auf der Seite, mit der er in das Steckdosengehäuse eingeschoben ist, mit der Platte verschlossen ist, wobei das elastische scheibenförmige Element an der unteren, dem Hohlraum zugewandten Seite der Platte unter seitlicher Spannung mit seinem Lochbild versetzt liegt.

Diese Maßnahme hat den Vorteil, daß das Lochbild im scheibenförmigen biegsamen Element, falls dieses in den Hohlraum eingeschoben ist, seitlich gegenüber dem Lochbild der Platte im Hohlraumkörper versetzt ist. Beim Einschieben des scheibenförmigen biegsamen Elementes in den zylindrischen Hohlraum des Kontaktträgers muß das biegsame Element in einem sichelförmigen, etwa den halben Umfang umgreifenden Bereich etwas abgebogen werden, damit die Hülsenteile koaxial mit den Öffnungen in der Platte in Ausrichtung stehen und einfach durch diese hindurchgeschoben werden können. Ist dies erreicht, sorgt der Druck bzw. die Elastizität des elastischen Elements dafür, daß es seitlich verschoben wird, wobei dieses Ausweichen wieder durch den durchmessergeringeren Hals in den Kontakten möglich ist. Nach dem seitlichen Versetzen liegt das scheibenförmige biegsame Element koaxial an der scheibenförmigen Unterseite der Platte des Kontaktträgers bündig an, die Kontakte sind jedoch seitlich um den Betrag der Differenz zwischen Radius der Hülsenteile und Radius des Halses versetzt, so daß diese axial unverrückbar im Kontaktträger sitzen.

In einer weiteren vorteilhaften Ausgestaltung der Erfindung ist der Kontaktträger als zylindrischer Körper mit durchgehenden Öffnungen zur Aufnahme der gesamten Hülsenteile der Kontakte ausgebildet, wobei ein scheibenförmiger Abschnitt des Kontaktträgers nach Einschieben der Hülsenteile seitlich derart verschiebbar ist, daß dieser in den Hals der Kontakte eingreift, so daß dadurch die vom Element getragenen Kontakte axial unverrückbar im Kontaktträger aufgenommen sind.

Diese Maßnahme hat den Vorteil, daß solche Kontaktträger verwendet werden können, die die gesamten Hülsenteile aufnehmen.

Der seitlich verschiebbare scheibenförmige Abschnitt des Kontaktträgers ist beim Zusammenbau von Kontaktträger und biegsamen Element so verschoben, daß durchgehende, fluchtende Öffnungen im Kontaktträger freigegeben sind. Das biegsame Element mit den abstehenden Kontakten braucht dann lediglich in diese Öffnungen bis zum Anschlag eingeschoben werden. Danach wird durch seitliches Drücken auf den scheibenförmigen Abschnitt des Kontaktträgers dieser so weit verschoben, daß er wieder sichelförmig in den Hals der Kontakte eingreift. Dadurch sitzen dann die Kontakte unverrückbar im Kontaktträger. Der gesamte Zusammenbau kann dann wie bislang üblich, in die Steckdose eingeschoben werden. Ein solcher Kontaktträger kann dann auch die an sich bekannten spinnenartigen Beine zum Abstützen in der Steckdose aufweisen, da er erst nachdem der Leiterstrang mit dem elastischen Element durch den Leiterkanal des Kraftfahrzeugs gezogen wurde, mit den Kontakten bestückt wird. Zum Lösen von biegsamem Element und Kontaktträger muß dann lediglich der scheibenförmige Abschnitt des Kontaktträgers wieder soweit verschoben werden, daß dieser aus der ringförmigen Ausnehmung des Halses austritt und die Hülsenteile zum Abziehen freigibt.

Es versteht sich, daß die vorstehend genannten und die nachstehend noch zu erläuternden Merkmale nicht nur in der jeweils angegebenen Kombination, sondern auch in anderen Kombinationen und in Alleinstellung einsetzbar sind, ohne den Rahmen der vorliegenden Erfindung zu verlassen.

Die Erfindung wird nachfolgend anhand einiger ausgewählter Ausführungsbeispiele in Zusammenhang mit den beiliegenden Zeichnungen näher beschrieben und erläutert. Es zeigen:
Fig. 1 einen Längsschnitt eines ersten erfindungsgemäßen Ausführungsbeispiels einer Steckdose, die an einer Außenseite einer Kfz-Karosserie befestigt ist;
Fig. 2 eine teilweise geschnittene Unteransicht lediglich der Steckdose von Fig. 1;
Fig. 3 einen dem Schnitt von Fig. 1 entsprechenden Schnitt eines weiteren Ausführungsbeispiels einer erfindungsgemäßen Steckdose;
Fig. 4 einen dem Schnitt von Fig. 3 entsprechenden Schnitt eines dritten Ausführungsbeispiels einer erfindungsgemäßen Steckdose;
Fig. 5 eine perspektivische stark vereinfachte Darstellung eines Ausführungsbeispieles eines erfindungsgemäßen mehradrigen Leiterstranges, der zum Einbau in eine Steckdose vorgesehen ist; und
Fig. 6 stark schematisiert einen Schnitt durch einen Kabelkanal eines Kraftfahrzeuges, durch den ein erfindungsgemäßer Leiterstrang gerade hindurchgeschoben wird.

Eine in Fig. 1 und 2 dargestellte Steckdose 10 weist ein Dosengehäuse 12 auf, das mit einem Deckel 14 versehen ist.

Die Steckdose 10 weist drei umfänglich angeordnete Bohrungen 13, 13′, 13˝ auf, die zum Einführen von Schrauben vorgesehen sind, über die die Steckdose 10 an einem Grund, beispielsweise einer Außenseite einer Karosserie 60 eines Kraftfahrzeuges angebracht werden kann.

Der Deckel 14 ist dabei über ein Scharnier 16 mit dem Dosengehäuse verbunden.

Der Deckel 14 kann gegen die Kraft einer nicht dargestellten Feder durch Verschwenken um das Scharnier 16 von der Oberseite des Dosengehäuses 12 abgehoben werden. Die Rückstellkraft der hier nicht dargestellten Feder sorgt dafür, daß sich der Deckel 14 selbsttätig schließt. Die Unterseite des Deckels 14 ist mit einer umlaufenden Dichtung 18 versehen, die dafür sorgt, daß ein dichtender Abschluß des Innenraums des Außengehäuses 12 bei aufliegenden Deckel 14 gewährleistet ist.

Im Innenraum des Dosengehäuses 12 ist ein Kontaktaufnahmeteil 20 vorgesehen, das einstückig mit dem Dosengehäuse 12 ausgebildet ist.

Das Kontaktaufnahmeteil 20 weist einen im wesentlichen zylindrischen Körper 22 auf, der bodenseitig über einen Ringsteg 26 in die innere Wandung des Dosengehäuses 12 übergeht.

Der zylindrische Körper 22 ist mit durchgehenden axialen Öffnungen 24 versehen, deren Anzahl der Zahl der zu belegenden Pole entspricht. Die Anordnung der Öffnungen 24, von der Stirnseite auf den zylindrischen Körper 22 gesehen, entspricht dabei bei einer 13-poligen Steckdose der Anordnung, entsprechend dem Entwurf zur DIN-Norm 72 570.

Auf einer oberen Ringfläche des Ringsteges 26 liegt eine Ringdichtung 28, die für eine bodenseitige Abdichtung eines nach oben offenen Ringraumes sorgt, der seitlich durch die etwa zylindrische Innenwand des Dosengehäuses 12 und die etwa zylindrische Außenwand des zylindrischen Körpers 22 des Kontaktaufnahmeteils 20 begrenzt ist.

Auf der Oberseite der Ringdichtung 28 kommt die Stirnfläche eines in die Steckdose 10 einzuschiebenden Steckers zum Liegen, so daß bei eingeschobenem Stecker durch die Ringdichtung 28 sichergestellt ist, daß keine Verschmutzung oder Feuchtigkeit in die Innenseite der Steckdose einerseits und des Steckers andererseits gelangen kann.

Die Öffnungen 24 sind an ihrem dem Deckel 14 zugewandten Seite mit einem inneren Ringflansch versehen, dessen Innenkante sich nach unten konisch verjüngend verläuft. Der geringste Innendurchmesser des Ringflansches entspricht dabei etwa dem Außendurchmesser eines Kontaktstiftes eines in die Steckdose 10 einzuschiebenden Steckers. Der Ringflansch sorgt für einen horizontal unverrückbaren Sitz der in die Öffnungen 24 eingeschobenen Kontaktstifte, und zwar unabhängig davon, ob die Steckdose 10, wie in Fig. 1 dargestellt, als bestückte Steckdose, d.h., mit einem Kontaktträger 30 versehen ist, der Kontakte 42 trägt oder ob diese Steckdose als sogenannte Park- oder Leerdose ohne Kontaktträger 30 und Kontakte 42 verwendet wird.

In der in Fig. 1 dargestellten Steckdose 10 ist von der Bodenseite her ein Kontaktträger 30 eingeschoben, der Kontakte 42 trägt.

Jeder Kontakt 42 weist ein Leiteranschlußteil 44 und ein Hülsenteil 52 auf.

Die Leiteranschlußteile 44 sind jeweils mit einem Leiter 46 verbunden, wobei diese Verbindung durch Crimpen, Verlöten oder Verschrauben bestehen kann.

Die Leiter 46 der Kontakte 42 werden in einem Kabelschlauch 54 zusammengeführt und sind an ihrem den Kontakten 42 gegenüberliegenden Ende mit einem Stromversorger bzw. mit Steuerelementen des Kraftfahrzeuges verbunden.

Der Kabelschlauch 54 ist von einer Dichtung 56 umfaßt, deren topfförmiger Bereich durch eine Öffnung in der Karosserie 60 in den Innenraum des hier nicht näher dargestellten Fahrzeuges hineinreicht. Die Dichtung 56 ist ferner mit einem etwa um 90° abgewinkelten Ringscheibenbereich versehen, der auf der Außenseite der Karosserie 60 anliegt und der umfänglich bündig mit der Unterseite der Steckdose 10 abschließt. Dadurch ist eine rundum abdichtende Verbindung zwischen Steckdose 10 und Karosserie 60 gewährleistet.

Jeder Kontakt 42 weist ein etwa zylinderförmiges Leiteranschlußteil 44 auf, das in seiner gesamten Länge in einem etwa scheibenförmigen, elastisch biegsamen, gummiartigen Element 40 aufgenommen ist.

Das Element 40 besteht dabei aus einem weichelastischen Gummimaterial, so daß es von Hand aus der in Fig. 1 dargestellten ebenen Position verbogen werden kann. Ferner ist es derart elastisch, daß durch seitliches Drücken auf das Element 40 einzelne in Öffnungen 41 des Elements 40 aufgenommene Kontakte 42 relativ zueinander bewegt werden.

Die Leiteranschlußteile 44 gehen auf der dem Leiter 46 gegenüberliegenden Seite des Elements 40 in einen durchmessergrößeren Ringflansch 48 über.

Der Kontakt 42 setzt sich anschließend an den Ringflansch 48 in einem durchmessergeringeren Hals 50 fort, und geht anschließend wiederum in ein durchmessergrößeres Hülsenteil 52 über. Der Außendurchmesser des Hülsenteils 52 entspricht dabei dem Außendurchmesser des Ringflansches 48.

Der Außendurchmesser des Halses 50 entspricht dabei dem Außendurchmesser des im Element 40 aufgenommenen Bereiches des Leiteranschlußteiles 44.

Die Hülsenteile 52 weisen eine solche axiale Länge auf, daß sie stirnseitig an der Unterseite des Ringflansches der Öffnungen 24 im Kontaktaufnahmeteil 20 anliegen.

Der Kontaktträger 30 weist einen etwa hohlzylindrischen Körper 32 auf, der dem Kontaktaufnahmeteil 20 zugewandt, mit einer Platte 34 verschlossen ist.

Die Platte 34 weist Öffnungen bzw. Löcher 36 auf, die einen zylindrischen Bereich 37 aufweisen, dessen Innendurchmesser dem Außendurchmesser der Hülsenteile 52 entspricht.

Die Öffnungen 36 weiten sich in Richtung Steckdosenboden gesehen, in einer trompetenartigen Aufweitung 38 auf, wobei die Konizität dieser Aufweitung der Konizität von Übergangsbereichen des Ringflansches 48 von seinem größten etwa zylindrischen Umfangsbereich zum Hals 50 entsprechen.

Das Lochbild der dreizehn Öffnungen 24 im Kontaktaufnahmeteil 20 entspricht dabei dem in der DIN-Vornorm 72 570 festgelegten Lochbild, bei dem neun etwa kreisförmig angeordnete Öffnungen 24 vier von diesen eingeschlossene Öffnungen eng umrunden (siehe auch Fig. 2).

Das Lochbild der dreizehn Öffnungen 41 im Element 40 ist dabei gleich wie das Lochbild der Öffnungen 24 im Kontaktaufnahmeteil 20, so daß, wie in Fig. 1 dargestellt, die Hülsenteile 52 exakt passend in den Öffnungen 24 aufgenommen sind.

Das Lochbild der Öffnungen bzw. Löcher 36 in der Platte 34 des Kontaktträgers 30 ist jedoch derart (siehe Fig. 2), daß alle Öffnungen 36 vom Mittelpunkt des durch die neun kreisförmig angeordneten Löcher umgrenzten Kreises aus gesehen, radial nach außen versetzt sind.

Das Maß der Versetzung entspricht dabei der Differenz des Radius der kreisrunden Öffnungen 24 und des Radius des zylindrischen Halses 50.

Durch diesen seitlichen Versatz ragt Material der Platte 34 sichelförmig in den durch die Hülsenteile 52 bzw. den Ringflansch 48 und den Hals 50 umgrenzten Ringraum hinein.

In Fig. 2, die einem Teilschnitt längs der Linie II-II in Fig. 1 entspricht, ist der seitliche Versatz von Hals 50 bzw. Hülsenteil 52 und entsprechender Öffnung 36 in der Platte 34 des Kontaktträgers 30 dargestellt.

In der in Fig. 1 und 2 dargestellten Position sind die Kontakte 42 bzw. die Hülsenteile 52 axial unverrückbar im Kontaktträger 30 aufgenommen.

Der Kontaktträger 30 selbst ist über eine hier nicht näher bezeichnete Raste mit dem Ringsteg 26 verrastet, so daß der Zusammenbau aus Kontaktträger 30 und Element 40 samt den darin aufgenommenen Kontakten 42 fest im Innenraum der Steckdose 10 aufgenommen ist.

Bei einer Demontage des in Fig. 1 dargestellten Zusammenbaus wird die Steckdose 10 von der Karosserie 60 abgenommen. Der Kontaktträger 30 wird durch bodenseitiges Abziehen unter Lösen der Rastverbindung mit dem Ringsteg 26 samt anhaftendem Element 40 von der Steckdose abgezogen. Zum Lösen von Kontaktträger 30 und Element 40 müssen die in Fig. 1 auf der linken Seite angeordneten Kontakte 42 soweit nach links gedrückt werden, bis die Hülsenteile 42 koaxial mit den Öffnungen 36 in der Platte 34 des Kontaktträgers 30 ausgerichtet sind. Dementsprechend muß der Kontakt auf der rechten Seite der Darstellung von Fig. 1 nach rechts gedrückt werden.

Sobald ein Hülsenteil 52 eines Kontaktes 42 in der zuvor beschriebenen Weise koaxial zu einer Öffnung 36 in der Platte 34 zum Liegen kommt, kann der Kontakt 42 bzw. dessen Hülsenteil 52 durch die Öffnung 36 in der Platte 34 hindurchgeschoben werden, wobei dies entweder durch Drücken auf die Stirnseite des Hülsenteiles 52 oder durch Ziehen am entsprechenden Leiter 46 erfolgen kann.

Zur Inspektion oder zur Reparatur lediglich einzelner Kontakte 42 ist auch möglich, daß, falls ein Hülsenteil 52 in die zuvor beschriebene koaxiale Ausrichtung mit einer Öffnung 36 gebracht worden ist, daß ein Kontakt 42 durch Ziehen am Hülsenteil 52 vom Element 40 durch Hindurchziehen durch den Kontaktträger 30 abgezogen wird. Es muß dann eine entsprechende Materialvorgabe des Leiters 46 vorgesehen sein, wobei dies in Form einer Schleife geschehen kann. Ein so vom Element 40 und vom Kontaktträger 30 abgenommener Kontakt 42 kann dann überprüft und ggf. vom Leiter 46 getrennt und durch einen neuen ersetzt werden. Anschließend kann der Kontakt 42 durch einen entgegengesetzten Bewegungsablauf wieder in den Kontaktträger 30 bzw. in das Element 40 eingesetzt werden.

Bei der Montage der Steckdose 10 sind die Kontakte 42 bereits in der in Fig. 1 dargestellten Art und Weise im Element 40 aufgenommen, d.h., das Element 40 kann nicht mehr über den Ringflansch 48 oder die Hülsenteile 42 abgezogen werden. Die entgegengesetzte Bewegung des Elements 40 ist durch den Kabelschlauch 54 begrenzt.

In diesem Zustand kann der gesamte Kabelstrang samt Element 40 durch einen Kabelkanal eines Kraftfahrzeuges, wie später in Zusammenhang mit Fig. 5 und 6 beschrieben wird, geschoben werden.

In einem in Fig. 3 dargestellten weiteren Ausführungsbeispiels einer erfindungsgemäßen Steckdose 10′ werden für gleiche Bauteile wie bei der in Zusammenhang mit Fig. 1 und 2 beschriebenen Steckdose 10 gleiche Bezugsziffern verwendet.

Was den Aufbau von Gehäuse 12, Deckel 14 und äußere Kontur des Kontaktaufnahmeteils 20′ betrifft, so ist die Steckdose 10′ identisch, wie die Steckdose 10 aufgebaut. Das Lochbild der Öffnungen im Kontaktaufnahmeteil 20′ entspricht dabei wieder dem zuvor beschriebenen 13er Lochbild, wobei durch eine andere Schnittführung die im Schnitt von Fig. 3 dargestellten Öffnungen zur Aufnahme der Hülsenteile symmetrisch angeordnet sind.

Ein elastisch biegsames, gummiartiges Element 70 weist einen dünnen scheibenförmigen Grundkörper 75 auf, von dessen Unterseite sich rohrförmige Ansätze 76 weg erstrecken, die zur Aufnahme von Leiteranschlußteilen 74 von Kontakten 72 dienen.

Die Leiteranschlußteile 74 gehen in einen durchmessergrößeren Ringflansch 78 über, der ebenfalls im Element 70 vollkommen eingebettet ist. Von einer Oberseite des Elements 70 stehen die durchmessergeringeren Hälse 80 der Kontakte 72 ab, die in die durchmessergrößeren Hülsenteile 82 übergehen. Der Durchmesser der Hülsenteile 82 entspricht dabei wieder dem Außendurchmesser des Ringflansches 78.

Die rohrförmigen Ansätze 76, die die Leiteranschlußteile 74 aufnehmen, sind über relativ dünne Materialstege 77 des Grundkörpers 75 des Elements 70 verbunden. Dadurch kann das biegsame Element 70 sehr stark verbogen oder gequetscht werden, so daß durch Pressen oder Verschieben der rohrförmigen Ansätze 76 die darin aufgenommenen Kontakte 72 mehr oder weniger weit verschoben oder relativ zueiander gekippt werden können. Der Kontaktträger 30′ weist, wie zuvor in Zusammenhang mit Fig. 1 beschrieben, einen hohlzylindrischen Abschnitt auf, der mit einer Platte 34′ verschlossen ist.

Das Lochbild der Öffnungen 36′ in der Platte 34′ des Kontaktträgers 30′ ist dabei derart, daß sie bei eingesetztem Element 70 alle um denselben Betrag gleichsinnig seitlich gegenüber den Öffnungen im Element 70 versetzt sind. Das Maß des Versatzes beträgt dabei wieder die Differenz der Radien von Hülsenteil 82 und Hals 80.

Soll das Element 70 vom Kontaktträger 84 abgenommen werden, nachdem diese beide zuvor vom Kontaktaufnahmeteil 20′ abgezogen wurden, so muß das Element 70 lediglich von der Unterseite her im Bereich der rohrförmigen Ansätze 76 von Hand gepackt und in der Darstellung von Fig. 3 um den zuvor erwähnten Versatz nach rechts verschoben werden. Dabei wird ein äußerer rechter Lappen 79 des Elements 70 gegen die Innenwandung des hohlzylindrischen Bereiches des Kontaktträgers 30′ gequetscht, wobei dies durch die Elastizität des Materials des Elements 70 möglich ist. Sind die Hülsenteile 32 in koaxialer Ausrichtung mit den Öffnungen 36′ im Kontaktträger 30′, so können sie entweder samt dem Element 70 nach unten abgezogen werden oder die einzelnen Kontakte 82 können nach oben aus dem Kontaktträger 30′ herausgedrückt werden.

Der Zusammenbau erfolgt dabei dann entsprechend umgekehrt.

In einem in Fig. 4 dargestellten weiteren Ausführungsbeispiel einer erfindungsgemäßen Steckdose 10˝ ist der Kontaktträger 84 als massiver zylindrischer Körper 86 ausgebildet, der sich in einer solchen axialen Länge erstreckt, daß er die gesamten Hülsenteile 82 von Kontakten 72 aufnehmen kann.

Der zylindrische Körper 86 geht über einen scheibenförmigen, in der Darstellung von Fig. 4 horizontal verschiebbaren, scheibenförmigen Abschnitt 87 in ein Fußteil 85 über.

Das Fußteil 85 umgrenzt einen hohlzylindrischen Innenraum, in dem ein biegsames Element 70 aufgenommen ist, das bündig im Kontaktträger 84 aufgenommen ist und dabei an der Unterseite des scheibenförmigen Abschnittes 87 anliegt.

In der in Fig. 4 dargestellten Position befindet sich der scheibenförmige Abschnitt 87 in der sperrenden Stellung, d.h., sie ist wie zuvor beschrieben derart verschoben, daß sie am Hals 80 der Kontakte 72 anliegt.

Zum Demontieren der Steckdose 10˝ bzw. zum Lösen von Element 70 und Kontaktträger 84 wird zunächst der gesamte Zusammenbau aus Kontaktträger 84 und Element 70 vom Innenraum der Steckdose abgezogen. Anschließend wird der scheibenförmige Abschnitt 87 in der Darstellung von Fig. 4 nach links verschoben, wie dies durch einen Pfeil 88 angedeutet ist. Die Verschiebung erfolgt dabei derart, daß die entsprechenden Öffnungen im Scheibenabschnitt 87 koaxial zu den Öffnungen im zylindrischen Körper 86 des Kontaktträgers 84 sind, in denen die Hülsenteile 82 aufgenommen sind. In dieser Stellung kann das Element 70 samt den darin aufgenommenen Kontakten 72 vom Kontaktträger 84 abgezogen werden.

Dadurch, daß die Kontakte 72 sowohl im Bereich des Leiteranschlußteils 74 als auch im Bereich des Ringflansches 78 im Element 70 aufgenommen sind, sitzen diese auch nach Abziehen des Elements 70 vom Kontaktträger 84 sehr fest im Element 70.

In Fig. 5 ist ein biegsames Element 90 dargestellt, das aus zwei Halbkreissegmenten 91 bzw. 91′ aufgebaut ist.

Das Halbkreissegment 91 weist an seiner linearen Kante einen Vorsprung 103 auf, der im Querschnitt mehr als halbkreisförmig ausgebildet ist.

Das Halbkreissegment 91′ weist dementsprechend eine Ausnehmung 104 auf, in die formschlüssig der Vorsprung 103 aufnehmbar ist. Bei zusammengesetzten Halbkreissegmenten 91 und 91′ bilden diese eine durchgehende runde Scheibe, die in radialer Richtung nicht voneinander zu lösen ist, sondern lediglich in axialer Richtung auseinandergeschoben werden können.

Das Halbkreissegment 91 weist sechs Öffnungen 93 auf, durch die Leiter 95 hindurchreichen (der Übersichtlichkeit halber sind nur vier Leiter 95 dargestellt), die auf der gegenüberliegenden Seite mit durchmessergrößeren Hülsenteilen 96 verbunden sind.

Das Halbkreissegment 91′ ist dementsprechend mit 7 Öffnungen 93′ versehen, durch die entsprechende Leiter 95′ hindurchreichen, die auf der gegenüberliegenden Seite, beim Halbkreissegment 91′, der dem Betrachter zugewandten Seite, mit Hülsenteilen 96′ versehen sind (der Übersichtlichkeit halber sind hier nur drei Leiter 95′ dargestellt).

Durch Zusammensetzen der Halbkreissegmente 91 und 91′ wird dann ein 13-poliger Leiterstrang erreicht, der zur Bestückung einer der zuvor in Zusammenhang mit Fig. 1 bis 4 beschriebenen Steckdosen 10, 10′ oder 10˝ verwendet werden kann.

Das Halbkreissegment 91 ist dabei noch mit einer Aussparung 105 versehen, die als Montagemerkmal zum winkelgerechten Einsetzen im entsprechenden Kontaktträger vorgesehen ist.

Das Element 90 soll samt den Kontakten 92 durch einen Kanal 100 hindurchgeschoben werden.

Dazu wird das Element 90 in die zwei Halbkreissegmente 91, 91′ aufgeteilt, wobei zunächst das Halbkreissegment 91 durch den Kanal 100 hindurchgeschoben werden kann. Dazu kann das Halbkreissegment 91 u-förmig gebogen werden, wie dies beispielsweise durch die Pfeile 101 und 102 angedeutet ist.

Nach Durchschieben des Halbkreissegmentes 91 kann das Halbkreissegment 91′ durch den Kanal 100 durchgeschoben werden. Dazu muß es, wie dies in Fig. 5 durch einen Pfeil 99 angedeutet ist, zunächst um 180° verschwenkt werden.

Die Hülsenteile 96′ können vom Halbkreissegment 91′, wie dies durch einen Pfeil 98 angedeutet ist, abgezogen werden, so daß die abgezogenen Hülsenteile 96′ axial gestaffelt nebeneinander zu einem kompakten Bündel zusammengelegt werden können, wobei durch ein relativ zum Querschnitt des Kanals 100 gesehen, schräges Anstellen des Halbkreissegmentes 91 ein problemloses Durchschieben dieses Strangteiles durch die Öffnung 100 ermöglicht.

Der in Fig. 5 dargestellte Kabelstrang kann selbstverständlich durch Ziehen an den Leitern 95 auch in entgegengesetzter Richtung, d.h. auf den Betrachter zu, wieder aus dem Kanal 100 herausgezogen werden, ohne daß dabei die Gefahr besteht, daß sich Element 90 und die Kontakte 92 lösen bzw. daß deren relative Position zueinander in einer Querschnittsebene verändert wird.

In Fig. 6 ist dargestellt, wie ein biegsames Element 110, das mit Hülsenteilen 116 bzw. Leitern 115 bestückt ist, die in einer Kabeltülle 114 zusammengeführt werden, durch einen Kanal 112 hindurchgeführt werden kann. Der Durchmesser des Elements 110 ist dabei wesentlich größer als der Innendurchmesser des Kanals 112. Aufgrund der biegsamen Ausbildung ist es möglich, das Element 110 in einem derart gebogenen Zustand durch den Kanal 115 zu schieben. Durch das Biegen verkanten sich die hier nicht näher dargestellten Leiteranschlußteile im Element 110, so daß dieses auch bei einem Schieben, wie in Fig. 6 dargestellt ist, sich nicht relativ entlang den Leitern 115 d.h. von den Hülsenteilen 116 weg bewegt.

## Patentansprüche

1. Steckdose für eine mehrpolige, insbesondere für eine 13-polige Steckverbindung für den elektrischen Anschluß von Kraftfahrzeug-Anhängern, mit einem Dosengehäuse (12), in dem ein Kontakte (42, 72, 92, 92′) tragender Kontaktträger (30, 30′, 84) aufgenommen ist, wobei die Kontakte (42, 72, 92, 92′) ein Leiteranschlußteil (44, 74), über das sie mit einem elektrischen Leiter (46, 95, 95′, 115) verbunden sind und ein Hülsenteil (52, 82, 96, 96′, 116) zur Aufnahme von Kontaktstiften eines Steckers aufweisen, wobei der Kontaktträger (30, 30′, 84) ein der Polzahl entsprechendes vorgegebenes geometrisches Lochbild aufweist, wobei die Löcher bzw. Öffnungen (36, 36′) zur zumindest teilweisen Aufnahme der Kontakte (42, 72, 92, 92′) vorgesehen sind, dadurch gekennzeichnet, daß jeder Kontakt (42, 72, 92, 92′) teilweise in einer Öffnung (41, 71, 93, 93′, 113) eines elastisch biegsamen, gummiartigen Elements (40, 70, 90, 110) aufgenommen ist.

2. Steckdose nach Anspruch 1, dadurch gekennzeichnet daß jeder Kontakt (42, 72, 92, 92′) derart im elastisch biegsamen, gummiartigen Element (40, 70, 90, 110) aufgenommen ist, daß jeder Kontakt (42, 72, 92, 92′) samt anhängendem Leiter (46, 95, 95′, 115) in Richtung vom Leiteranschlußteil (44, 74) zum Hülsenteil (52, 82, 96, 96′, 116) gesehen vom Element (40, 70, 90, 110)) abziehbar ist, in entgegengesetzter Richtung jedoch unverschiebbar im Element (40, 70, 90, 110) sitzt, und daß das Element (40, 70, 90, 110) samt den darin teilweise aufgenommenen Kontakten (42, 72, 92, 92′) lösbar mit dem Kontaktträger (30, 30′, 84) verbunden ist.

3. Steckdose nach Anspruch 1 oder 2, dadurch gekennzeichnet, daß die Kontakte (42, 72, 92, 92′) mit ihrem Leiteranschlußteil (44, 74) formschlüssig in Öffnungen (41, 71, 93, 93′, 113) des Elements (40, 70, 90, 110) aufgenommen sind.

4. Steckdose nach Anspruch 2 oder 3, dadurch gekennzeichnet, daß die Kontakte (42, 72, 92, 92′) im Bereich des Hülsenteiles (52, 82, 96, 96′, 116) einen größeren Durchmesser als im Bereich des Leiteranschlußteils (44, 74) aufweisen.

5. Steckdose nach einem der Ansprüche 1 bis 4, dadurch gekennzeichnet, daß das elastisch biegsame Element als aus mehreren Segmenten lösbar zusammengesetztes Element (90), vorzugsweise aus zwei halbkreisförmigen Scheibensegmenten (91, 91′) aufgebaut ist.

6. Steckdose nach einem der Ansprüche 1 bis 5, dadurch gekennzeichnet, daß der Kontaktträger (30, 30′, 84) als steifes Bauteil ausgebildet und derart mit dem elastisch biegsamen Element (40, 70) verbunden ist, daß die Kontakte (42, 72) axial unverrückbar im Kontaktträger (30, 30′, 84) aufgenommen sind.

7. Steckdose nach Anspruch 6, dadurch gekennzeichnet, daß der Kontaktträger (30, 30′, 84) in einem Anlagebereich des elastisch biegsamen Elements (40, 70) als lochscheibenartige Platte (34, 34′) ausgebildet ist, durch deren Öffnungen (36, 36′) die Hülsenteile (52, 82) passend schiebbar sind, wobei die Kontakte (42, 72) zwischen den im Element (40, 70) aufgenommenen Abschnitt und dem von diesem abstehenden Hülsenteil (52, 82) einen durchmessergeringeren Hals (50, 80) aufweisen, dessen axiale Länge zumindest der Materialstärke der Platte (34, 34′) entspricht, wobei das Lochbild von Platte (34, 34′) und scheibenförmigem Element (40, 70) bei einandergefügtem Kontaktträger (30, 30′) und Element (40, 70) etwa um den Differenzbetrag der Radien von Hülsenteil (52, 82) und Hals (50, 80) seitlich versetzt sind.

8. Steckdose nach Anspruch 7, dadurch gekennzeichnet, daß die axiale Länge des Halses (50) einem zylindrischen Abschnitt (37) einer Bohrung (36) in der Platte (34) entspricht, und daß der Hals (50) auf der Seite des Leiteranschlußteiles (44) in einen durchmessergrößeren Abschnitt (48, 78) übergeht.

9. Steckdose nach Anspruch 8, dadurch gekennzeichnet, daß der durchmessergrößere Abschnitt durch einen äußeren Ringflansch (48, 78) gebildet wird, dessen Außendurchmesser dem Innendurchmesser der Öffnungen (36, 36′) in der Platte (34, 34′) entspricht.

10. Steckdose nach Anspruch 8 oder 9, dadurch gekennzeichnet, daß der Ringflansch (78) in einer entsprechenden Ausnehmung in einem scheibenförmigen Element (70) eingebettet ist.

11. Steckdose nach einem der Ansprüche 1 bis 10, dadurch gekennzeichnet, daß das Element (40, 70) flächig und dichtend am Kontaktträger (30, 30′, 84) anliegt, so daß keine Feuchtigkeit oder Verschmutzung von der Deckelseite der Steckdose her durch den Kontaktträger (30, 30′, 84) hindurchtreten kann.

12. Steckdose nach Anspruch 11, dadurch gekennzeichnet, daß das scheibenförmige Element (70) einen dünnen scheibenförmigen Grundkörper (75) aufweist, von dem der Anlageseite gegenüberliegend rohrförmige Ansätze (76) zur Aufnahme zumindest der Leiteranschlußteile (74) vorspringen.

13. Steckdose nach einem der Ansprüche 1 bis 12, dadurch gekennzeichnet, daß die Löcher bzw Öffnungen (36) des Lochbildes des scheibenförmigen Elements (40), von einem Scheibenmittelpunkt aus gesehen, jeweils radial um den Differenzbetrag der Radien von Hülsenteil (52) und Hals (50) gegenüber dem Lochbild der Platte (34) des Kontaktträgers (30) versetzt ist.

14. Steckdose nach einem der Ansprüche 1 bis 12, dadurch gekennzeichnet, daß das Lochbild des scheibenförmigen Elements (70) und das Lochbild der Platte (34′) im Kontaktträger (30′) gleicher geometrischer Anordnung sind, und daß das scheibenförmige Element (70) nach Durchschieben der Hülsenteile (82) durch die entsprechenden Öffnungen (36′) der Platte seitlich versetzt mit dem Kontaktträger (30′) verbunden ist.

15. Steckdose nach Anspruch 14, dadurch gekennzeichnet, daß der Kontaktträger (30′) als hohlzylindrischer Körper ausgebildet ist, der auf der Seite, mit der er in das Gehäuse (12) eingeschoben ist, mit der Platte (34′) verschlossen ist, und daß das scheibenförmige Element (70) an der unteren, dem Hohlraum zugewandten Seite der Platte (34) unter seitlicher Spannung liegt.

16. Steckdose nach einem der Ansprüche 1 bis 12, dadurch gekennzeichnet, daß der Kontaktträger (84) als zylindrischer Körper (86) mit durchgehenden Öffnungen zur Aufnahme der gesamten Hülsenteile (82) der Kontakte (72) ausgebildet ist, wobei ein scheibenförmiger Abschnitt (87) des Kontaktträgers (84) nach Einschieben der Hülsenteile (82) seitlich derart verschiebbar ist, daß dieser Abschnitt (87) in den Hals (80) der Kontakte (72) eingreift, so daß dadurch die vom Element (70) getragenen Kontakte (72) axial unverrückbar im Kontaktträger (84) aufgenommen sind.

17. Mehradriger Leiterstrang zum Einbau in eine Steckdose (10, 10′, 10˝) für eine mehrpolige, insbesondere für eine 13-polige Steckverbindung für den elektrischen Anschluß von Kraftfahrzeugen, wobei jeder Leiter (46, 95, 95′, 115) des Leiterstranges mit einem Leiteranschlußteil (44, 74) eines Kontaktes (42, 72, 92, 92′) verbunden ist, wobei das Leiteranschlußteil (44, 74) entgegengesetzt zur Anschlußstelle mit dem Leiter (46, 95, 95′, 115) in ein Hülsenteil (52, 82, 96, 96′, 116) zur Aufnahme von Kontaktstiften eines Steckers übergeht, dadurch gekennzeichnet, daß jeder Kontakt (42, 72, 92, 92′) teilweise in einer Öffnung (41, 71, 93, 93′, 113) eines elastisch biegsamen gummiartigen Elements (40, 70, 90, 110) aufgenommen ist.

18. Mehradriger Leiterstrang nach Anspruch 17, dadurch gekennzeichnet, daß jeder Kontakt (42, 72, 92, 92′) derart im elastisch biegsamen Element (40, 70, 90, 110) aufgenommen ist, daß jeder Kontakt (42, 72, 92, 92′) samt anhängendem Leiter (46, 95, 95′, 115) in Richtung vom Leiteranschlußteil (44, 74) zum Hülsenteil (52, 82, 86, 96′, 116) gesehen vom Element (40, 70, 90, 110) abziehbar ist, in entgegengesetzter Richtung jedoch unverschiebbar im Element (40, 70, 90, 110) sitzt, und daß das Element (40, 70, 80, 110) samt den darin teilweise aufgenommenen Kontakten (42, 72, 92, 92′) lösbar mit einem Kontaktträger verbindbar ist.

19. Mehradriger Leiterstrang nach Anspruch 18, dadurch gekennzeichnet, daß die Kontakte (42, 72, 92, 92′) mit ihrem Leiteranschlußteil (44, 74) formschlüssig in den Öffnungen (41, 71, 93, 93′, 113) des Elements (40, 70, 90, 110) aufgenommen sind.

20. Mehradriger Leiterstrang nach Anspruch 18 oder 19, dadurch gekennzeichnet, daß die Kontakte (42, 72, 92, 92′) im Bereich des Hülsenteiles (52, 82, 96, 96′, 116) einen größeren Durchmesser als im Bereich des Leiteranschlußteiles (44, 74) aufweisen.

21. Mehradriger Leiterstrang nach einem der Ansprüche 17 bis 20, dadurch gekennzeichnet, daß das Element als aus mehreren Segmenten lösbar zusammengesetzt im Element (90), vorzugsweise aus zwei halbkreisförmigen Scheibensegmenten (91, 91′) aufgebaut ist.
